# EUROPÄISCHE PATENTSCHRIFT

(11) **EP 4 237 310 B1**
(45) Veröffentlichungstag und Bekanntmachung des Hinweises auf die Patenterteilung: **14.05.2025**
(21) Anmeldenummer: 21787368.6
(22) Anmeldetag: 04.10.2021
(51) Int. Cl.: B61K 9/04, B61K 9/00, B61L 15/00

(54) **SYSTEM UND VERFAHREN ZUM ÜBERWACHEN DES ZUSTANDS EINES RADES EINES SCHIENENFAHRZEUGS**
SYSTEM AND METHOD FOR MONITORING THE STATE OF A WHEEL OF A RAIL VEHICLE
SYSTÈME ET PROCÉDÉ POUR SURVEILLER L'ÉTAT D'UNE ROUE D'UN VÉHICULE FERROVIAIRE

(30) Priorität: 27.10.2020 DE 102020128188
(43) Veröffentlichungstag der Anmeldung: 06.09.2023
(73) Patentinhaber: KNORR-BREMSE Systeme für Schienenfahrzeuge GmbH, 80809 München (DE)
(72) Erfinder: KREMER, Miklos, 1215 Budapest (HU)
(86) Internationale Anmeldenummer: PCT/EP2021/077261
(87) Internationale Veröffentlichungsnummer: WO 2022/089880

(56) Entgegenhaltungen:
- EP-B1- 0 818 372
- EP-B1- 2 231 448
- CN-A- 110 217 266
- CN-A- 111 791 916
- US-A1- 2020 079 343

## Beschreibung

Die Erfindung betrifft ein System und ein Verfahren zum Überwachen des Zustands eines Rades eines Schienenfahrzeugs, insbesondere während des Betriebs des Schienenfahrzeugs.

Bei Bremsvorgängen sind die Räder eines Schienenfahrzeugs starken Belastungen ausgesetzt. Es gilt dabei zu vermeiden, dass Beschädigungen an den Rädern auftreten, etwa durch starke Reibung oder durch plötzliches und massives Erhitzen des Materials. Dies ist besonders dann erschwert, wenn bei ungünstigen Adhäsionseigenschaften des Untergrunds sehr stark gebremst wird. Dies kann beispielsweise vermehrt in Gegenden auftreten, die einem maritimen Klima ausgesetzt sind, insbesondere bei hoher Feuchtigkeit und damit einhergehend schlechter Adhäsion zwischen Rad und Schiene.

Es sind Systeme bekannt, die das Blockieren beziehungsweise Rutschen eines Rades während des Bremsvorgangs verhindern. Somit wird beispielsweise die Ausbildung von flachen Stellen im ansonsten kreisrunden Umfang des Rades vermieden. Dennoch können unter widrigen Bedingungen Fälle auftreten, bei denen es zu Beschädigungen des Rades oder zu nachteiligen Veränderungen des Materials kommt, beispielsweise verbunden mit der Bildung von Martensit im Material des Rades. Bereiche eines Metallrades, insbesondere im Bereich der Lauffläche des Rades, bei denen sich das Gefüge des Materials zu Martensit verändert haben, sind härter und spröder als das umgebende Material und daher oft Ausgangspunkte für die Bildung von oberflächlichen Rissen und für Materialverluste.

Es ist bekannt, Laufräder in bestimmten Abständen mittels eines zerstörungsfreien Tests zu untersuchen und gegebenenfalls beschädigtes Material zu entfernen, etwa mittels einer Drehmaschine.

Beispielsweise ist aus der EP 3 517 927 A1 ein Verfahren zum Detektieren eines Risses in einem Radsatz eines Schienenfahrzeugs bekannt.

Ferner beschreibt die DE 198 33 027 C1 ein Verfahren zum Prüfen eines Eisenbahnrads.

Ferner ist aus der EP 1 485 704 A1 eine Vorrichtung zur elektromagnetischen und Ultraschall-Diagnose bei Rädern bekannt.

Zudem beschreibt die EP 3 206 933 A1 ein Verfahren zur Zustandsdiagnose von Rädern von Schienenfahrzeugen.

Aus dem Stand der Technik sind ebenfalls die Dokumente US 2020/079343 A1, EP 0 818 372 B1 und CN 111 791 916 A hervorzuheben.

Es ist die Aufgabe der vorliegenden Erfindung, ein System und ein Verfahren der eingangs genannten Art in vorteilhafter Weise weiterzubilden, insbesondere dahingehend, dass die Entstehung von kritischen Strukturen im Material eines Rades und/oder eine Initialisierung von Rissen erkannt werden kann.

Diese Aufgabe wird erfindungsgemäß gelöst durch ein System zum Überwachen des Zustands eines Rades eines Schienenfahrzeugs.

Danach ist vorgesehen, dass ein System zum Überwachen des Zustands eines Rades eines Schienenfahrzeugs eine Erfassungseinheit umfasst, die dazu eingerichtet ist, bei einem Bremsereignis zumindest einen Betriebsparameter für das Rad zu erfassen, eine Auswertungseinheit, die dazu eingerichtet ist, anhand des erfassten Betriebsparameters einen Temperaturwert für das Rad zu bestimmen, und eine Steuereinheit, die dazu eingerichtet ist, in Abhängigkeit von dem bestimmten Temperaturwert eine Ausgabe zu erzeugen und auszugeben.

Die Erfindung basiert auf dem Grundgedanken, durch eine Temperaturüberwachung beziehungsweise thermische Überwachung eine Gefügeänderung des Rades noch im laufenden Betrieb erkennen zu können. Grundsätzlich sind die Gefügediagramme bekannt und können im System hinterlegt sein. Wird durch die thermische Überwachung, auch gegebenenfalls durch den zeitlichen Verlauf der Temperatur (also Überwachung der Temperaturkurve) und den entsprechenden Abgleich beziehungsweise durch Überwachung der Temperaturkurve allein ohne Abgleich erkannt, dass hier eine problematische Gefügeumwandlung stattfindet beziehungsweise stattfinden könnte oder zu befürchten ist, so wird eine entsprechende Warnmeldung ausgegeben.

Dadurch werden vorteilhafterweise relevante Parameter für den Zustand und die Sicherheit eines Rades sowie für dessen Instandhaltung bereitgestellt. Ferner können Kosten bei der Instandhaltung optimiert werden, indem besonders aufwendige Verfahren besonders gezielt eingesetzt werden. Ferner können Instandhaltungsarbeiten vorteilhafterweise nach Notwendigkeit statt nach festen Zeitintervallen geplant und durchgeführt werden, dadurch können unnötige Wartungsarbeiten vermieden werden. Ferner kann eine Behandlung des Rades an der Drehmaschine vorgenommen werden, noch bevor sich Risse im Material bilden und ausbreiten können.

Der Zustand des Rades kann insbesondere im laufenden Betrieb des Schienenfahrzeugs überwacht werden. Dies ist ein wichtiger Unterschied zu bekannten Verfahren, bei denen die Überwachung zum Beispiel in vorgegebenen zeitlichen Abständen erfolgt und das Schienenfahrzeug zum Beispiel in eine Werkstatt gebracht werden muss. Bei der Erfindung werden die beim Bremsereignis erfassten Daten direkt ausgewertet und Schlussfolgerungen auf den Zustand des Rades können direkt ausgegeben werden.

Bei der Erfindung kann also eine Überwachung beziehungsweise eine Diagnose ausgeführt werden, um die Entstehung von Martensit und/oder anderen Hinweisen auf die Bildung von Rissen oder Bruchstellen zu erkennen. Ferner kann erkannt werden, dass die Gefahr einer Schwächung des Materials besteht. Zudem kann die Diagnose genutzt werden, um das Auftreten von Gefahren nach dem Bremsen bei einem nachteiligen Adhäsionsprofil zu detektieren.

Eine grundlegende Idee der Erfindung besteht darin, dass eine Wahrscheinlichkeit für die Bildung von Martensit bei dem Rad des Schienenfahrzeugs bestimmt wird. Diese Information wird dann genutzt, um zu erkennen, ob eine Überprüfung des Rades, etwa mittels eines zerstörungsfreien Testverfahrens, angezeigt ist und/oder ob eine Behandlung des Rades notwendig ist, etwa mittels einer Drehmaschine.

Dabei wird ausgenutzt, dass in modernen Schienenfahrzeugen oft eine Vielzahl von Parametern erfasst wird, die dazu genutzt werden können, die am Kontakt zwischen Rad und Schiene auftretenden Energien zu bestimmen. Insbesondere nutzt das System aus, dass die Geschwindigkeiten der Räder sowie die Geschwindigkeit des Schienenfahrzeugs, das heißt eine Referenzgeschwindigkeit, erfasst werden können. Diese Werte werden bereits verwendet, etwa um das Rutschen von Rädern zu erkennen beziehungsweise zu vermeiden. Beispielsweise wird ein *"wheel slide protection"-System* (WSP) oder ein ähnliches System verwendet. Zudem können auch von einer Bremssteuerung (englisch: *"brake control unit",* BCU) erfasste Werte genutzt werden, bei denen etwa die von Bremszylindern aufgebrachten Bremsdrücke erfasst werden.

Die Geschwindigkeiten der Räder sowie des Fahrzeugs sowie die Zylinderdrücke des Bremssystems können in einem vereinfachten thermischen Modell des Materials der Lauffläche eines Rades verwendet werden, insbesondere um eine Temperaturverteilung in dem Material zu ermitteln. Ein solches Modell kann von der Auswertungseinheit ausgeführt werden.

Um eine möglichst realitätsnahe Simulation des Ansteigens und/oder Abfallens der Temperatur im Material durchzuführen, beispielsweise um die Temperaturspitzen an einer Position des Rades pro Umdrehung des Rades zu berechnen, ist insbesondere ein detaillierteres thermisches Modell des Materials der Lauffläche eines Rades notwendig, etwa zur Simulation mittels eines Finite-Elemente-Verfahrens. Für Berechnungen anhand eines solchen Modells können erhebliche Rechenkapazitäten erforderlich sein und die Berechnungen können lange dauern. Dies schließt üblicherweise die Verwendung eines derart detaillierten Modells auf einer direkt im Fahrzeug vorgesehenen Auswertungseinheit aus. Stattdessen kann vorgesehen sein, dass anhand des detaillierteren thermischen Modells außerhalb des Schienenfahrzeugs eine Tabelle mit Temperaturwerten und/oder eine Kennkurve bestimmt wird, auf welche das System dann zugreift; beispielsweise kann eine Tabelle und/oder eine Kennkurve auf einer Speichereinheit des Systems gespeichert sein.

Bei dem System kann daher mittels des vereinfachten thermische Modells eine Durchschnittstemperatur des Rades berechnet werden und die lokal auftretenden Spitzenwerte können durch Nachschlagen in einer Tabelle ermittelt werden, wobei die in der Tabelle gespeicherten Werte mit größerem Rechenaufwand und mittels aufwendigerer Modelle bestimmt wurden. Insbesondere werden die anhand der Tabelle bestimmten Spitzenwerte zu der Durchschnittstemperatur addiert. Die so erhaltenen Zeit-Temperatur-Kurven können mit materialspezifischen Kurven verglichen werden, welche die Bedingungen für bestimmte Veränderungen des Metallgefüges beschreiben.

Es können mehrere Bedingungen zur Entstehung bestimmter kritischer Stellen oder Materialveränderungen überprüft werden, insbesondere schrittweise aufeinander aufbauende Bedingungen.

Beispielsweise kann zunächst bestimmt werden, ob für die Entstehung von Austenit ausreichende Bedingungen vorliegen, etwa eine bestimmte Temperaturerhöhung für eine bestimmte Zeit. Ferner kann bestimmt werden, ob anschließend eine zur Bildung von Martensit ausreichend schnelle Abkühlung erfolgt ist.

Insbesondere wird eine Wahrscheinlichkeit dafür bestimmt, dass es zur Bildung von Martensit gekommen ist. Insbesondere kann die Wahrscheinlichkeit für ein bestimmtes Rad, ein Paar von Rädern oder einen anders definierten Radsatz bestimmt werden.

Beispielsweise kann ein Fehlercode erzeugt, ausgegeben und/oder gespeichert werden, der eine bestimmte Wahrscheinlichkeit für Martensitbildung bei einem Rad umfasst.

Bei einer Ausbildung des Systems ist die Erfassungseinheit ferner dazu eingerichtet, einen Bremsparameter zu erfassen, insbesondere einen Bremsdruck eines Bremszylinders und/oder eine Bremskraft.

Dadurch kann vorteilhafterweise besonders einfach und direkt die Energie bestimmt werden, die bei der Bremsung über den Kontakt zwischen Rad und Schiene abgeleitet werden muss. Dieser Betriebsparameter ist ferner üblicherweise besonders leicht zugänglich über eine Bremssteuerung des Schienenfahrzeugs.

Bei einer weiteren Ausbildung umfasst der für das Rad erfasste Betriebsparameter eine Radgeschwindigkeit, insbesondere eine Drehgeschwindigkeit des Rades, und/oder eine Geschwindigkeit des Schienenfahrzeugs.

Dadurch kann vorteilhafterweise einfach anhand grundlegender Parameter des Betriebs des Schienenfahrzeugs die aufzunehmende Bewegungsenergie beim Bremsen bestimmt werden. Ferner kann geprüft werden, ob das Rad beim Bremsen blockiert oder ob es sich weiter dreht. Insbesondere sind die genannten Werte leicht mittels einer üblicherweise bereits vorhandenen Steuerungseinrichtung erfassbar, mittels welcher beispielsweise ein Gleiten des Rades beim Bremsen vermieden wird.

Bei einer Weiterbildung umfasst der für das Rad erfasste Betriebsparameter eine Zeitableitung der Radgeschwindigkeit, insbesondere der Drehgeschwindigkeit des Rades, und/oder der Geschwindigkeit des Schienenfahrzeugs. Insbesondere kann eine einfache und/oder eine mehrfache Zeitableitung der Radgeschwindigkeit, insbesondere der Drehgeschwindigkeit des Rades, und/oder der Geschwindigkeit des Schienenfahrzeugs, erfasst werden.

Dadurch wird vorteilhafterweise besonders einfach die Dynamik des Bremsereignisses erfasst und auftretende Energien könne leicht bestimmt werden.

Bei einer Ausbildung ist der zumindest eine Betriebsparameter für das Rad mittels eines Anti-Gleit-Systems erfassbar. Beispielsweise ist die Erfassungseinheit von dem Anti-Gleit-System umfasst beziehungsweise das Anti-Gleit-System kann als Erfassungseinheit genutzt werden.

Dadurch werden vorteilhafterweise die Möglichkeiten eines an sich bekannten und gegebenenfalls bereits vorhandenen Anti-Gleit-Systems, als etwa in eine Bremssteuerung des Schienenfahrzeugs integriert sein kann, zur Erfassung des Betriebsparameters genutzt. Das System kann so besonders effizient betrieben werden. Es kann ferner besonders einfach in bestehende Schienenfahrzeuge integriert werden, da bestenfalls keine neuen Sensoreinrichtungen vorgesehen werden müssen.

Das heißt, das Schienenfahrzeug weist ein Anti-Gleit-System (*"wheel slide protection system",* WSP) auf, mittels dessen der Betriebsparameter für das Rad erfasst wird. Ferner kann vorgesehen sein, dass zumindest einer von mehreren für das Rad erfassten Betriebsparametern von dem Anti-Gleit-System erfasst wird.

Üblicherweise sind WSP-Systeme bereits so ausgelegt, dass eine Radgeschwindigkeit, eine Fahrzeuggeschwindigkeit und/oder ein Bremsdruck erfasst werden. Es kann daher besonders leicht auf diese bereits vorhandenen Daten zugegriffen werden.

Erfindungsgemäß umfasst der für das Rad bestimmte Temperaturwert eine durchschnittliche Temperatur einer Lauffläche des Rades und eine Temperaturverteilung entlang der Lauffläche des Rades und eine Temperatur an einer Kontaktfläche des Rades. Dabei wird insbesondere bestimmt, ob sich das Rad bei einem Bremsereignis weiter dreht oder ob es blockiert und auf der Schiene gleitet.

Dadurch kann vorteilhafterweise direkt bestimmt werden, ob von bestimmten temperaturbedingten Schäden am Rad auszugehen ist. Insbesondere kann es beim Erhitzen und/oder Abkühlen des Materials zu Phasenübergängen oder Gefügeveränderungen kommen, die beispielsweise die Entstehung von sich ausweitenden Schädigungsbereichen begünstigen, etwa Risse.

Bei einer Weiterbildung ist die Auswertungseinheit dazu eingerichtet, beim Bestimmen des Temperaturwerts für das Rad anhand eines vereinfachten thermischen Modells die durchschnittliche Temperatur der Lauffläche des Rades zu bestimmen und anhand einer Nachschlagetabelle Temperaturspitzen zu bestimmen. Dadurch wird vorteilhafterweise ein mit überschaubarem Rechenaufwand ausführbares Analyseverfahren mit aufwendigeren Simulationsverfahren kombiniert.

Das vereinfachte thermische Modell ermöglicht es, die durchschnittliche Temperatur der Lauffläche mit hinreichender Genauigkeit praktisch in Echtzeit anhand des erfassten Betriebsparameters zu bestimmen. Die Analyse kann beispielsweise durch eine Recheneinheit des Schienenfahrzeugs selbst durchgeführt werden.

Die Bestimmung der Temperaturspitzen, die bei einem Bremsvorgang auftreten können, wird üblicherweise mittels sehr rechenintensiver Verfahren durchgeführt und kann daher typischerweise nicht in Echtzeit erfolgen, zumindest nicht mit den üblichen Bordmitteln eines Schienenfahrzeugs. Daher können mittels Simulationen Werte unter verschiedenen Bedingungen ermittelt und in einer Nachschlagetabelle (*look-up table)* hinterlegt werden. Die Auswertungseinheit ist dann dazu eingerichtet, den zu den aktuell erfassten Betriebsparametern passenden Wert oder die passenden Werte der Nachschlagetabelle zu ermitteln und anzuwenden. Das Nachschlagen ersetzt in diesem Fall die vollständig neue Berechnung und erlaubt eine hinreichende Genauigkeit der Ergebnisse.

Insbesondere kann auch die Temperatur an einer Kontaktfläche des Rades mit der Schiene mittels des vereinfachten thermischen Modells bestimmt werden.

Bei einer Ausbildung ist die Steuereinheit dazu eingerichtet, die Ausgabe in Abhängigkeit vom Erreichen zumindest eines Temperatur-Schwellenwerts zu erzeugen. Die Ausgabe kann ferner in Abhängigkeit von einer zeitlichen Veränderung des erfassten Betriebsparameters erzeugt werden. Optional ist die Steuereinheit ferner dazu eingerichtet, eine Wahrscheinlichkeit für ein Auftreten einer Schadstelle, insbesondere eine Wahrscheinlichkeit für eine Bildung von Martensit, zu bestimmen und die Ausgabe in Abhängigkeit von zumindest einem Wahrscheinlichkeits-Schwellenwert zu erzeugen.

Dadurch wird vorteilhafterweise auf mögliche Probleme des Rades hingewiesen.

Zum Beispiel kann analysiert werden, mit welcher Wahrscheinlichkeit bestimmte Bedingungen, die anhand des erfassten Betriebsparameters definiert sind, zu bestimmten Schäden führen können. Die Ausgabe kann dann Informationen dazu umfassen, mit welcher Wahrscheinlichkeit mit welchen Problemen zu rechnen ist und es können gezielt Gegenmaßnahmen ergriffen werden, zum Beispiel bestimmte Wartungsmaßnahmen.

Bei einer weiteren Ausbildung umfasst die Ausgabe eine Warnmeldung und/oder eine Diagnosemeldung und/oder einen Fehlercode. Dabei ist die Steuereinheit optional dazu eingerichtet, die Ausgabe in einem Diagnosespeicher zu speichern. Dadurch kann die Ausgabe vorteilhafterweise später ausgelesen werden, etwa von einem berechtigten Nutzer.

Die Ausgabe kann ferner direkt ausgebbar sein. Beispielweise kann in Abhängigkeit von der Ausgabe ein optisch oder akustisch wahrnehmbares Signal erzeugt werden. Beispielsweise kann, wenn die Ausgabe einen bestimmten Fehlercode umfasst, ein erstes Signal ausgegeben werden und, wenn die Ausgabe einen weiteren Fehlercode umfasst, ein zweites Signal ausgegeben werden.

Mittels des Signals kann beispielsweise eine Aufforderung zum Vornehmen einer bestimmten Wartungsmaßnahme ausgegeben werden.

Bei dem Verfahren zum Überwachen des Zustands eines Rades eines Schienenfahrzeugs wird bei einem Bremsereignis zumindest ein Betriebsparameter für das Rad erfasst. Anhand des erfassten Betriebsparameters wird ein Temperaturwert für das Rad bestimmt und in Abhängigkeit von dem bestimmten Temperaturwert wird eine Ausgabe erzeugt und ausgegeben.

Das Verfahren ist insbesondere dazu ausgebildet, das System zu betreiben. Es weist daher dieselben Vorteile auf wie das System.
Fig. 1A zeigt ein Ausführungsbeispiel des Systems.
Fig. 1B zeigt ein Ausführungsbeispiel des Verfahrens.
Fig. 2A und 2B zeigen schematische Darstellungen eines Rades unter verschiedenen Bremsbedingungen.
Fig. 3 zeigt die Temperaturverteilung vs. Zeit auf der Radseite an dem Schnittpunkt der Proben-Linien St und S während 5 vollen Umdrehungen (angenommene Wärmeleitung: 0,5).
Fig. 4 zeigt eine Querschnittsdarstellung eines Rades und einer Schiene.
Fig. 5 zeigt Kennlinien betreffend die Entstehung von Austenit.
Fig. 6 zeigt Kennlinien betreffend die Entstehung von Martensit.

**Fig. 1A** zeigt ein erfindungsgemäßes Ausführungsbeispiel eines Systems 100.

Das System 100 ist bei dem gezeigten Ausführungsbeispiel in ein Schienenfahrzeug 10 integriert beziehungsweise ein Subsystem eines Schienenfahrzeugs 10.

Das Schienenfahrzeug 10 weist somit das System 100 auf.

Das System weist eine Erfassungseinheit 20 auf.

Die Erfassungseinheit 20 ist Bestandteil einer Anti-Gleit-Vorrichtung 30, die auf an sich bekannte Weise nach Art eines WSP-Systems (*wheel slide protection*) gebildet ist.

Das System 100 weist ferner eine Auswertungseinheit 40 auf.

Das System 100 weist ferner eine Steuereinheit 50 auf.

Die Erfassungseinheit 20 ist dazu eingerichtet, bei einem Bremsereignis zumindest einen Betriebsparameter für das Rad zu erfassen.

Die Erfassungseinheit 20 kann ferner dazu eingerichtet sein, das Vorliegen des Bremsereignisses selbst zu erfassen, etwas indem eine Tätigkeit eines Bremszylinders erfasst wird.

Die Auswerteeinheit 40 ist dazu eingerichtet, anhand des erfassten Betriebsparameters einen Temperaturwert für ein Rad des Schienenfahrzeugs 10 zu bestimmen.

Die Steuereinheit 50 ist dazu eingerichtet, in Abhängigkeit von dem bestimmten Temperaturwert eine Ausgabe zu erzeugen und auszugeben.

Die Funktion des Systems 100 lässt sich grundsätzlich wie folgt beschreiben:
Mittels der Erfassungseinheit 20 werden Daten erfasst, mittels derer die Auswerteeinheit 40 eine Temperaturüberwachung vornimmt. Insbesondere wird dabei eine Temperatur beziehungsweise eine zeitliche Entwicklung der Temperatur bestimmt, die bei einem Rad während eines Bremsereignisses auftreten. Anhand dieser thermischen Überwachung wird im laufenden Betrieb des Schienenfahrzeugs 10 erkannt, ob die Bedingungen für eine bestimmte Gefügeänderung des Rades vorliegen. Hierzu werden insbesondere an sich bekannte Gefügediagramme herangezogen.

Wenn festgestellt wird, dass die Bedingungen für eine problematische Gefügeumwandlung vorliegen, so kann wird eine entsprechende Ausgabe erzeugt werden.

Das System 100 ermöglicht die folgenden Vorteile:
Kritische Zustände des Rades können im laufenden Betrieb des Schienenfahrzeugs 10 erkannt und die Sicherheit des Betriebs kann verbessert werden.

Es kann auf solche kritischen Zustände hingewiesen werden, insbesondere in direktem zeitlichem Zusammenhang mit ihrem Auftreten und/oder zu einem späteren Zeitpunkt.

Ferner können Wartungs- oder Reparaturmaßnahmen veranlasst werden, etwa zur Behebung einer bei dem Bremsereignis entstandenen oder zu befürchtenden Schädigung des Rades.

Ferner können Wartungs- oder vorbeugende Maßnahmen veranlasst werden, um Schäden noch vor ihrer Entstehung zu vermeiden.

Ferner können Wartungsarbeiten nach Bedarf ausgeführt werden, um unnötige Maßnahmen zu vermeiden.

**Fig. 1B** zeigt ein Ausführungsbeispiel des Verfahrens, das nachfolgend erläutert wird. Dabei wird insbesondere von dem oben mit Bezug zu Fig. 1A erläuterten Ausführungsbeispiel des Systems ausgegangen, welches durch die nachfolgenden Erläuterungen näher spezifiziert wird.

Insbesondere ist dabei ein von einer Rechner-Einrichtung ausführbares Verfahren zur Diagnostik gezeigt.

In einem Schritt S10 wird bei einem Bremsereignis zumindest ein Betriebsparameter für das Rad erfasst.

Dabei wird bei dem Beispiel eine Kraft an einer Kontaktfläche zwischen dem Rad und der Schiene bestimmt.

Es werden Daten über die Geschwindigkeit des Rades erfasst.

Ferner wird dabei eine Bremskraft einer Bremsanlage des Schienenfahrzeugs erfasst.

Insbesondere ist bei dem Ausführungsbeispiel vorgesehen, dass eine Steuereinheit einer Anti-Gleit-Vorrichtung (WSP) die erfassten Betriebsparameter und Daten verarbeitet.

Es wird eine Energie bestimmt, die von dem Rad über die Kontaktfläche aufgenommen wird.

Zu den dabei auftretenden Größen können etwa eine Bremskraft P(t) und eine Radgeschwindigkeit V_{wheel}(t) gehören, die jeweils von der Zeit t abhängen und insbesondere in Abhängigkeit von der Zeit t erfasst werden.

In einem Schritt S20 wird ein vereinfachtes thermisches Modell des Rades verwendet. Es wird überprüft, ob sich das Rad während des Bremsens dreht oder ob es blockiert und über die Schiene gleitet (*wheel lock-up*)*.* Insbesondere werden die im Schritt S10 erfassten beziehungsweise bestimmten Werte in dem Modell verwendet.

Anhand des vereinfachten Modells wird, wenn sich das Rad während des Bremsens dreht, eine durchschnittliche Temperatur T_{model}(t) der Lauffläche des Rades in Abhängigkeit von der Zeit t bestimmt.

Anhand des vereinfachten Modells wird, wenn das Rad während des Bremsens blockiert ist, die Temperatur T_{model}(t) für den Kontaktbereich zwischen der Lauffläche des Rades und der Schiene in Abhängigkeit von der Zeit t bestimmt.

In einem Schritt S30 wird die mittels des vereinfachten Modells bestimmte Temperatur T_{model}(t) modifiziert.

Dabei werden Parameter verwendet, die zuvor mittels eines FEM-Verfahrens durch Simulation bestimmt wurden. Diese Parameter werden etwa durch eine Speichereinheit bereitgestellt.

Dabei wird eine modifizierte T_{modified}(t) in Abhängigkeit von der Zeit t ermittelt.

In einem Schritt S40 wird die so ermittelte Temperatur T_{modified}(t) mit einem vorgegebenen Diagramm verglichen, welches eine Kennlinie umfasst, welche die Voraussetzungen für eine Austenitisierung des Materials des Rades beziehungsweise seiner Lauffläche charakterisiert.

Ein beispielhaftes Diagramm 500, welches in Schritt S40 verwendet werden kann, ist in **Fig. 5** gezeigt.

Insbesondere wird dabei geprüft, ob eine Austenitisierung erfolgt ist. Ist dies nicht der Fall, so wird in einem Schritt S70 bestimmt, dass keine Gefahr einer Bildung von Martensit vorliegt.

Wird allerdings im Schritt S40 bestimmt, dass die Voraussetzungen für eine Austenitisierung vorliegen, dann wird in einem Schritt S50 die ermittelte

Temperatur T_{modified}(t) mit einem vorgegebenen weiteren Diagramm verglichen, welches eine Kennlinie umfasst, welche die Voraussetzungen für eine Bildung von Martensit für das Material des Rades beziehungsweise seiner Lauffläche charakterisiert.

Ein beispielhaftes Diagramm 600, welches in Schritt S50 verwendet werden kann, ist in **Fig. 6** gezeigt.

Insbesondere wird dabei geprüft, ob die Voraussetzungen für eine Bildung von Martensit vorliegen, insbesondere bei einer ausreichend schnellen Abkühlung des Materials. Ist dies nicht der Fall, so wird wiederum in Schritt S70 bestimmt, dass keine Gefahr einer Bildung von Martensit vorliegt.

Wird allerdings im Schritt S50 bestimmt, dass die Voraussetzungen für eine Bildung von Martensit vorliegen, etwa ein ausreichend schnelles Abkühlen, dann wird in einem Schritt S60 bestimmt, dass eine Gefahr für die Bildung von Martensit vorliegt.

Bei dem Verfahren wird anschließend eine Ausgabe erzeugt und ausgegeben. Diese umfasst beispielsweise einen Fehlercode, welcher angibt, ob die Gefahr einer Bildung von Martensit bestand oder nicht.

Bei einem weiteren Ausführungsbeispiel des Verfahrens wird im Schritt S60 ferner eine Wahrscheinlichkeit bestimmt, mit der es zur Bildung von Martensit gekommen ist. Die erzeugte Ausgabe kann diese Wahrscheinlichkeit umfassen.

Analog dazu kann in einem weiteren Ausführungsbeispiel des Verfahrens alternativ oder zusätzlich im Schritt S70 eine Wahrscheinlichkeit bestimmt werden, mit der es zur Bildung von Martensit gekommen ist. Die erzeugte Ausgabe kann diese Wahrscheinlichkeit umfassen.

Insbesondere kann ein Schwellenwert vorgegeben sein und der bestimmte Wert der Wahrscheinlichkeit, dass es zur Bildung von Martensit gekommen ist, kann mit dem Schwellenwert verglichen werden. Anschließend kann die Ausgabe in Abhängigkeit von diesem Vergleich erzeugt werden. Zum Beispiel kann eine Warnmeldung erzeugt und ausgegeben werden, wenn der Schwellenwert überschritten wurde.

Bei einer Anti-Gleit-Vorrichtung 30, mittels derer das Rutschen des Rads auf der Schiene verhindert werden soll, sind insbesondere integrierte Sensoren vorgesehen.

Die Erfassungseinheit 20 kann etwa Sensoren des Typs MGS3 umfassen.

Die von der Erfassungseinheit 20 erfassten Werte und Parameter erlauben es, die momentane Wärme an der Radoberfläche in Echtzeit oder nahezu in Echtzeit zu bestimmen. Selbst bei aktuellen Gleitschutzanlagen (WSP, *"wheel slide protection*") kann nicht unter allen Umständen vermieden werden, dass es zu einer Überbelastung der Räder kommt, insbesondere durch Energieeintrag beziehungsweise Wärmeeintrag während eines Bremsvorgangs. Anhand der von der Gleitschutzanlage erfassten Daten kann allerdings detektiert werden, dass es zu einem Gleiten kommt und/oder die Dauer eines Gleitvorgangs eines Rades beziehungsweise eines Radsatzes kann bestimmt werden. Anhand eines geeigneten thermischen Modells des Rades sowie anhand bekannter Materialeigenschaften des Rades kann bestimmt werden, ob und in welcher Weise es zu Übergängen zwischen verschiedenen Materialzuständen kommt, etwa zwischen verschiedenen Gefügen oder Phasen eines Metallmaterials.

Typischerweise sind größere Bereich besonders gehärteten Materials dafür anfällig, dass dort zum Beispiel Risse entstehen oder Material abplatzen kann. Um dies zu verhindern kann beispielsweise ein Auslesen eines Diagnosespeichers in regelmäßigen Abständen, beispielsweise monatlich oder bei bestimmten Anlässen vorgesehen sein, etwa bei einer regelmäßigen Wartung des Rades beziehungsweise des Radsatzes. Anhand der im Diagnosespeicher gespeicherten Daten kann bestimmt werden, ob eine Behandlung des Rades mit einer Drehmaschine durchgeführt werden soll. Ferner kann anhand der im Diagnosespeicher gespeicherten Daten bestimmt werden, dass keine Behandlung mit einer Drehmaschine erfolgen muss. Ferner kann anhand der im Diagnosespeicher gespeicherten Daten bestimmt werden, dass eine zerstörungsfreie Diagnose des Rades oder Radsatzes, etwa mittels Ultraschall, durchgeführt werden soll, um Risse und/oder lokale Veränderungen der Härte des Materials zu detektieren.

**Fig. 2 bis 6** zeigen weitere beispielhafte Details des Systems und des Verfahrens, die nachfolgend erläutert werden.

Nachfolgend wird beispielhaft ein Modell beschrieben, mittels dessen die Bildung einer potentiell gehärteten Materialtextur bestimmt werden kann. Insbesondere kann eine Bildung von Martensit bestimmt werden und/oder es wird eine Wahrscheinlichkeit bestimmt, dass es bei einem Bremsereignis zu einer Bildung von Martensit gekommen ist.

Mittels der von der Erfassungseinheit umfassten Sensoren werden die Radgeschwindigkeit, die Fahrzeuggeschwindigkeit und der durch einen Bremszylinder aufgebrachte Bremsdruck erfasst.

Es wird auf ein vereinfachtes thermisches Modell zugegriffen, das beispielsweise mittels der Auswertungseinheit bereitgestellt wird.

Das vereinfachte thermische Modell kann etwa auf einer Steckkarte und/oder einer Recheneinheit einer zentralen Steuereinheit bereitgestellt werden.

Zum Beispiel wird zunächst die vom Rad aufgenommene Energie bestimmt, etwa nach dem folgenden Modell, das mit Bezug zu **Fig. 2A** und **Fig. 2B** sowie **Fig.4** erläutert wird:
Zum Berechnen der aufgenommenen Energie für einen Radsatz, beispielsweise mit Rädern i = 1, 2, 3, 4 für den Fall eines Radsatzes mit vier Rädern, wird die Gleitgeschwindigkeit mit der tatsächlichen Bremskraft am Kontakt zwischen dem Rad 210, 420 und der Schiene 440 multipliziert.

Es wird eine Kontaktkraft anhand des Drucks der Bremszylinder bestimmt.

Ferner wird zusätzlich die winkelmäßige Beschleunigung des Radsatzes berücksichtigt, wobei J ein Trägheitsmoment der Räder bezeichnet: ${P}_{i} = \left({v}_{i}-{v}_{ref}\right) ⋅ \left\{{F}_{i}\left({p}_{ci}\right)+J⋅{\dot{v}}_{l}/{R}^{2}\right\}$

Dabei bezeichnet *Fᵢ* die Bremskraft, die an der Kontaktfläche zwischen Rad 210, 420 und Schiene 440 auf ein einzelnes Rad 210, 420 wirkt. Dies ist eine direkte Funktion des tatsächlichen Bremsdrucks *p_{c}*. Diese Funktion *F*(*p_{c}*) kann etwa anhand der allgemeinen Berechnungen eines Bremsvorgangs bestimmt werden, wie etwa in UIC 544-1 beschrieben.

Es gibt WSP-Systeme, welche diese Kraft direkt bestimmen, wobei die tatsächliche Beschleunigung des Radsatzes erfasst wird, sodass diese direkt verwendet werden kann.

Anschließend kann die Oberflächentemperatur bestimmt werden, wobei insbesondere berücksichtigt werden kann, dass es in diesem Fall schnell zu einer Partition der Wärme von dauerhaft etwa 50 % kommen kann, das heißt, etwa 50 % der entstehenden Wärme werden von dem Rad aufgenommen. Dies ist beispielsweise beschrieben in P.T. Zwierczyk, "Thermal stress analysis of a railway wheel-rail rolling-sliding contact", Budapest 2015. Bei weiteren Modellen kann von einer anderen Partition ausgegangen werden, etwa in Abhängigkeit von bestimmten Umgebungsparametern.

Es kann ein vereinfachtes thermisches Modell des Rades 210, 420 bestimmt werden.

Bei dem vereinfachten thermischen Modell werden insbesondere zwei Zustände unterschieden:
a) Wenn das Rad 210, 420 sich nicht dreht, das heißt wenn es blockiert ist, so wird angenommen, dass die Energie über den Kontaktpunkt beziehungsweise Kontaktbereich 230 zwischen der Oberfläche des Rades und der Schiene aufgenommen wird. Dieser Fall ist insbesondere in Fig. 2A gezeigt.
b) Wenn sich das Rad 210, 420 dreht, so wird angenommen, dass die Energie gleichmäßig über die Lauffläche 230 des Rades 210, 420 an den Kontaktpunkten zwischen der Oberfläche des Rades 210, 420 und der Schiene 440 aufgenommen wird. Dieser Fall ist insbesondere in Fig. 2B gezeigt.

Bei einer Modifikation des unter b) erläuterten Falles wird ferner angenommen, dass die Wärme an einem Punkt an der Kontaktfläche zwischen Rad 210, 420 und Schiene 440 aufgenommen und anschließend während der weiteren Rotation des Rades 210, 420 wieder abgegeben wird, bis der Punkt wieder in Kontakt mit der Schiene 440 gelangt.

**Fig. 3** zeigt ein Beispiel eines nach diesem modifizierten Modell bestimmten Temperaturverlaufs: Bei den Spitzen der Temperatur berührt der beobachtete Punkt auf der Lauffläche des Rades 210, 420 die Schiene 440 und nimmt Wärme auf, anschließend wird der Kontakt gelöst und der Punkt kühlt wieder ab. Als gestrichelte Linie ist die durchschnittliche Temperatur des Rades gezeigt, als durchgezogene Linie die Temperatur mit zusätzlichen Spitzen.

In Fig. 2A wird das Modell für den Fall dargestellt, dass sich das Rad dreht, während in Fig. 2B der Fall dargestellt wird, dass das Rad 210, 420 blockiert (*"lock-up"*)*,* wobei das Rad 210, 420 über die Schiene 440 gleitet.

In einem Modell für den in Fig. 2A gezeigten Fall bezeichnet *T_{circle}* eine Temperatur der Lauffläche, insbesondere eine durchschnittliche Temperatur.

Die Masse der Lauffläche 220 wird bei dem Beispiel im Voraus berechnet. Dabei kann beispielsweise die Methode nach Kalker verwendet werden, wobei der Radius des Rades 210 und die Breite der Fläche 220 spezifisch für das Fahrzeug bestimmt werden. Ferner kann die Tiefe der Lauffläche anhand von Simulationen berechnet werden.

Es ergibt sich etwa die folgende Darstellung: ${T}_{circle}^{.} = \frac{Particio ⋅ {P}_{in} - {ξ}_{circle} ⋅ \left({T}_{circle}-{T}_{0}\right)}{c ⋅ {m}_{circle}}$ ${T}_{circle} \left(t\right) = {T}_{0} + {\sum }_{0}^{t} {T}_{circle} ⋅ Δ t$

Ferner kann in einem Modell für den in Fig. 2B gezeigten Fall eine Temperatur *Tₛₚₒₜ* des Kontaktpunktes 230 bestimmt werden. Zum Beispiel kann die Fläche des Kontaktpunktes 230 mit einer Fläche von etwa 1 cm² und 2 mm Tiefe angenommen werden.

Die Fläche kann spezifisch für das Fahrzeug berechnet werden. Dabei kann beispielsweise die Methode nach Kalker verwendet werden. Ferner kann die Tiefe der Lauffläche anhand von Simulationen berechnet werden.

Es ergibt sich etwa die folgende Darstellung: ${T}_{spot}^{.} = \frac{Particio ⋅ {P}_{in} - {ξ}_{spot} ⋅ \left({T}_{spot}-{T}_{0}\right)}{c ⋅ {m}_{spot}}$ ${T}_{spot} \left(t\right) = {T}_{circle} + {\sum }_{0}^{t} {T}_{spot}^{.} ⋅ Δ t$ oder vereinfacht: ${T}_{spot} \left(t\right) = {T}_{cicle} + {\sum }_{0}^{t} \frac{Participio ⋅ {P}_{in} ⋅ Δ t}{c ⋅ {m}_{spot}}$

**Fig. 3** zeigt ein Beispiel, wie sich die Temperatur an einem Punkt im Bereich der Lauffläche des Rades 210 , 420 bei einer Bremsung verändert, wenn sich das Rad 210 , 420 während eines Bremsvorgangs dreht. Als gestrichelte Linie 310 ist die Erhöhung der durchschnittlichen Temperatur im Bereich der Lauffläche gezeigt. Außerdem sind die als durchgezogene Linie 320 gezeigten Temperaturspitzen zu berücksichtigen, wobei die Spitzenwerde jeweils dann auftreten, wenn der Punkt die Schiene kontaktiert und Energie aufnimmt, während anschließend die Energie wieder abgegeben wird und die Temperatur entsprechend wieder absinkt (Quelle: P.T. Zwierczyk, "Thermal stress analysis of a railway wheel-rail rolling-sliding contact", Budapest 2015).

Die durchschnittliche Temperatur entlang des Umfangs der Lauffläche 230 verändert sich dabei langsam gegenüber den Temperaturspitzen. Die durchschnittliche Temperatur wird anhand des oben mit Bezug zu Figur 2A erläuterten vereinfachten Modells bestimmt. Zumindest ein Parameter wird bei dem Beispiel anhand einer Finite-Elemente-Methode (FEM) durch Fitten bestimmt, insbesondere die gestrichelte Linie 310 der Figur 3.

Nachfolgend sind tabellarisch beispielhafte Werte eines verwendeten Modells angegeben. Insbesondere werden dabei physikalische Konstanten, fahrzeugspezifische Konstanten, und durch Fitten bestimmte Werte bei einer Validierung mittels eines FEM-Verfahrens und einer Simulation der Temperaturverteilung gezeigt. Insbesondere werden dabei aufgeführt: Der Durchmesser des Rades (D_wheel), der Durchmesser des Kontaktbereichs (d_spot) zwischen Rad und Schiene, Dicke des Kontaktbereichs in die Tiefe des Materials des Rades (h), Fläche des Kontaktbereichs (Aspot) beziehungsweise der ringförmigen Lauffläche (Aring) des Rades, Volumen des Kontaktbereichs (Vspot) beziehungsweise der ringförmigen Lauffläche (Vring) des Rades, Dichte (ro) des Materials, Masse des Kontaktbereichs (mspot) beziehungsweise der ringförmigen Lauffläche (mring) des Rades, Wärmeübergang des Materials (steel heat transfer, lam), Wärmeübergang der Lauffläche (lambda ring) beziehungsweise des Kontaktbereichs (lambda spot), spezifische Wärme (c) des Materials.

Die gezeigten Parameter sind ferner in Fig. 4 in einem beispielhaften Querschnitt eines Rades auf einer Schiene dargestellt.

Es kann nun eine Temperaturkurve in Abhängigkeit von der Zeit verwendet werden, etwa anhand der in Fig. 3 gezeigten Daten.

Insbesondere werden dabei die Temperaturänderungen während des Bremsereignisses berücksichtigt, das heißt insbesondere Temperaturanstiege und Temperaturabfälle.

Dabei wird etwa geprüft, ob ein bestimmter Temperaturwert erreicht oder überschritten wird. Beim Erreichen einer bestimmten Temperatur kann beispielsweise eine Perlit-Textur des Radmaterials zu einer Austenit-Struktur verändert werden. Ein solcher Punkt ist beispielsweise in Fig. 5 als Punkt "AC3" markiert, wobei in dem Diagramm 500 beispielhaft Kennlinien einer Austenitisierung eines Stahl-Materials der Rades dargestellt sind.

Ferner wird etwa geprüft, ob die Temperatur nach dem Erreichen des zur Austenitisierung ausreichenden Wertes so schnell abfällt, dass Martensit gebildet wird. Eine entsprechende Kennlinie ist beispielsweise in Fig. 6 gezeigt. Das Diagramm stellt insbesondere ein Zeit-Temperatur-Umwandlungsschaubild (*continuous cooling transformation,* CCT) dar.

Im dargestellten Fall wird von einer Materialzusammensetzung wie folgt ausgegangen:0,33 % C, 1,12 % Mn, 0,30 % Si, 0,027 % S, 0,018 % P, 0,24 % Ni, 0,11 % Cr, 0,04 % Mo, 0,19 % Cu, 0,010 % Al, Korngröße 8-9, Austenitisiert bei 850°C (1562°F) für 1 h.

**Fig. 6** zeigt ein CCT-Diagramm 600 für einen beispielhaften Stahl als Material des Rades. Dieses Diagramm betrifft die Textur des Materials in Abhängigkeit von der Abkühlgeschwindigkeit.

### BEZUGSZEICHENLISTE

- 10: Schienenfahrzeug
- 20: Erfassungseinheit
- 30: Anti-Gleit-Vorrichtung; WP-System
- 40: Auswertungseinheit
- 50: Steuereinheit
- 100: System
- 210: Rad
- 220: Lauffläche
- 230: Kontaktbereich
- 310: gestrichelte Linie
- 320: durchgezogene Linie
- 420: Rad (Querschnitt)
- 440: Schiene (Querschnitt)
- 500: Diagramm
- 600: Diagramm
- S10: Schritt
- S20: Schritt
- S30: Schritt
- S40: Schritt
- S50: Schritt
- S60: Schritt
- S70: Schritt

## Patentansprüche

1. System zum Überwachen des Zustands eines Rades (210, 420) eines Schienenfahrzeugs (10), umfassend eine Erfassungseinheit (20), die dazu eingerichtet ist, bei einem Bremsereignis zumindest einen Betriebsparameter für das Rad (210, 420) zu erfassen; eine Auswertungseinheit (40), die dazu eingerichtet ist, anhand des erfassten Betriebsparameters einen Temperaturwert für das Rad (210, 420) zu bestimmen; und eine Steuereinheit (50), die dazu eingerichtet ist, in Abhängigkeit von dem bestimmten Temperaturwert eine Ausgabe zu erzeugen und auszugeben, **dadurch gekennzeichnet, dass**
der für das Rad (210, 420) bestimmte Temperaturwert eine durchschnittliche Temperatur einer Lauffläche des Rades (210, 420) und eine Temperaturverteilung entlang der Lauffläche des Rades (210, 420) und eine Temperatur an einer Kontaktfläche des Rades (210, 420) umfasst.

2. System gemäß Anspruch 1,
**dadurch gekennzeichnet, dass**
die Erfassungseinheit (20) ferner dazu eingerichtet ist, einen Bremsparameter zu erfassen, insbesondere einen Bremsdruck eines Bremszylinders und/oder eine Bremskraft.

3. System gemäß einem der vorhergehenden Ansprüche,
**dadurch gekennzeichnet, dass**
der für das Rad (210, 420) erfasste Betriebsparameter eine Radgeschwindigkeit, insbesondere eine Drehgeschwindigkeit des Rades (210, 420), und/oder eine Geschwindigkeit des Schienenfahrzeugs (10) umfasst.

4. System gemäß einem der vorhergehenden Ansprüche,
**dadurch gekennzeichnet, dass**
der für das Rad (210, 420) erfasste Betriebsparameter eine Zeitableitung der Radgeschwindigkeit, insbesondere der Drehgeschwindigkeit des Rades (210, 420), und/oder der Geschwindigkeit des Schienenfahrzeugs (10) umfasst.

5. System gemäß einem der vorhergehenden Ansprüche,
**dadurch gekennzeichnet, dass**
der zumindest eine Betriebsparameter für das Rad (210, 420) mittels eines Anti-Gleit-Systems (30) erfassbar ist.

6. System gemäß Anspruch 1,
**dadurch gekennzeichnet, dass**
die Auswertungseinheit (40) dazu eingerichtet ist, beim Bestimmen des Temperaturwerts für das Rad (210, 420) anhand eines vereinfachten thermischen Modells die durchschnittliche Temperatur der Lauffläche (220) des Rades (210, 420) zu bestimmen; und anhand einer Nachschlagetabelle Temperaturspitzen zu bestimmen.

7. System gemäß einem der vorhergehenden Ansprüche,
**dadurch gekennzeichnet, dass**
die Steuereinheit (50) dazu eingerichtet ist, die Ausgabe in Abhängigkeit vom Erreichen zumindest eines Temperatur-Schwellenwerts zu erzeugen; und die Steuereinheit (50) optional dazu eingerichtet ist, eine Wahrscheinlichkeit für ein Auftreten einer Schadstelle, insbesondere eine Wahrscheinlichkeit für eine Bildung von Martensit, zu bestimmen und die Ausgabe in Abhängigkeit von zumindest einem Wahrscheinlichkeits-Schwellenwert zu erzeugen.

8. System gemäß einem der vorhergehenden Ansprüche,
**dadurch gekennzeichnet, dass**
die Ausgabe eine Warnmeldung und/oder eine Diagnosemeldung und/oder einen Fehlercode umfasst; wobei die Steuereinheit (50) optional dazu eingerichtet ist, die Ausgabe in einem Diagnosespeicher zu speichern.

9. Verfahren zum Überwachen des Zustands eines Rades (210, 420) eines Schienenfahrzeugs (10), bei dem bei einem Bremsereignis zumindest ein Betriebsparameter für das Rad (210, 420) erfasst wird; anhand des erfassten Betriebsparameters ein Temperaturwert für das Rad (210, 420) bestimmt wird; und in Abhängigkeit von dem bestimmten Temperaturwert eine Ausgabe erzeugt und ausgegeben wird, **dadurch gekennzeichnet, dass**
der für das Rad (210, 420) bestimmte Temperaturwert eine durchschnittliche Temperatur einer Lauffläche des Rades (210, 420) und eine Temperaturverteilung entlang der Lauffläche des Rades (210, 420) und eine Temperatur an einer Kontaktfläche des Rades (210, 420) umfasst.

## Claims

1. System for monitoring the state of a wheel (210, 420) of a rail vehicle (10), comprising a recording unit (20), which is designed to record at least one operating parameter for the wheel (210, 420) during a braking event, an evaluation unit (40), which is designed to determine a temperature value for the wheel (210, 420) based on the recorded operating parameter, and a controller (50), which is designed to generate and to output an output depending on the determined temperature value, **characterized in that**
the temperature value determined for the wheel (210, 420) comprises an average temperature of a running surface of the wheel (210, 420) and a temperature distribution along the running surface of the wheel (210, 420) and a temperature at a contact surface of the wheel (210, 420).

2. System according to claim 1, **characterized in that**
the recording unit (20) is further designed to record a braking parameter, in particular a brake pressure of a brake cylinder and/or a braking force.

3. System according to any one of the preceding claims, **characterized in that**
the operating parameter recorded for the wheel (210, 420) comprises a wheel speed, in particular a rotational speed of the wheel (210, 420), and/or a speed of the rail vehicle (10).

4. System according to any one of the preceding claims, **characterized in that**
the operating parameter recorded for the wheel (210, 420) comprises a time derivative of the wheel speed, in particular of the rotational speed of the wheel (210, 420), and/or of the speed of the rail vehicle (10).

5. System according to any one of the preceding claims, **characterized in that**
the at least one operating parameter for the wheel (210, 420) can be recorded by means of an anti-slip system (30).

6. System according to claim 1, **characterized in that**
the evaluation unit (40) is designed to determine the average temperature of the running surface (220) of the wheel (210, 420) on the basis of a simplified thermal model when determining the temperature value for the wheel (210, 420), and to determine temperature peaks on the basis of a lookup table.

7. System according to any one of the preceding claims, **characterized in that**
the control unit (50) is designed to generate the output depending on reaching at least one temperature threshold value, and the control unit (50) is optionally designed to determine a probability of occurrence of a damaged area, in particular a probability of the formation of martensite, and to generate the output depending on at least one probability threshold value.

8. System according to any one of the preceding claims, **characterized in that**
the output comprises a warning message and/or a diagnostic message and/or an error code, wherein the controller (50) is optionally designed to store the output in a diagnostic memory.

9. Method for monitoring the state of a wheel (210, 420) of a rail vehicle (10), in which at least one operating parameter for the wheel (210, 420) is recorded during a braking event, a temperature value for the wheel (210, 420) is determined on the basis of the recorded operating parameter, and an output is generated and output depending on the determined temperature value, **characterized in that**
the temperature value determined for the wheel (210, 420) comprises an average temperature of a running surface of the wheel (210, 420) and a temperature distribution along the running surface of the wheel (210, 420) and a temperature at a contact surface of the wheel (210, 420).

## Revendications

1. Système destiné à la surveillance de l'état d'une roue (210, 420) d'un véhicule ferroviaire (10), comprenant une unité de détection (20) qui est configurée pour détecter, lors d'un événement de freinage, au moins un paramètre de fonctionnement pour la roue (210, 420) ; une unité d'évaluation (40) qui est configurée pour déterminer une valeur de température pour la roue (210, 420) à l'aide du paramètre de fonctionnement détecté; et un dispositif de commande (50) qui est configuré pour générer et émettre une émission en fonction de la valeur de température déterminée, **caractérisé en ce que**
la valeur de température déterminée pour la roue (210, 420) comprend une température moyenne d'une surface de roulement de la roue (210, 420) et une répartition de températures le long de la surface de roulement de la roue (210, 420) et une température au niveau d'une surface de contact de la roue (210, 420).

2. Système selon le revendication 1, **caractérisé en ce que**
l'unité de détection (20) est en outre configurée pour détecter un paramètre de freinage, en particulier une pression de frein d'un cylindre de frein et/ou une force de freinage.

3. Système selon l'une quelconque des revendications précédentes, **caractérisé en ce que**
le paramètre de fonctionnement détecté pour la roue (210, 420) comprend une vitesse de roue, en particulier une vitesse de rotation de la roue (210, 420) et/ou une vitesse du véhicule ferroviaire (10).

4. Système selon l'une quelconque des revendications précédentes, **caractérisé en ce que**
le paramètre de fonctionnement détecté pour la roue (210, 420) comprend une dérivée de temps de la vitesse de roue, en particulier de la vitesse de rotation de la roue (210, 420) et/ou de la vitesse du véhicule ferroviaire (10).

5. Système selon l'une quelconque des revendications précédentes, **caractérisé en ce que**
le au moins un paramètre de fonctionnement pour la roue (210, 420) est détectable au moyen d'un système d'antipatinage (30).

6. Système selon le revendication 1, **caractérisé en ce que**
l'unité d'évaluation' (40) est configurée pour déterminer, lors de la détermination de la valeur de température pour la roue (210, 420) la température moyenne de la surface de roulement (220) de la roue (210, 420) à l'aide d'un modèle thermique simplifié ; et pour déterminer des pics de température à l'aide d'un tableau de référence.

7. Système selon l'une quelconque des revendications précédentes, **caractérisé en ce que**
le dispositif de commande (50) est configuré pour générer l'émission en fonction de l'atteinte d'au moins une valeur seuil de température ; et le dispositif de commande (50) est facultativement configuré pour déterminer une probabilité d'une survenue d'une zone endommagée, en particulier une probabilité d'une formation de martensite et pour générer l'émission en fonction d'au moins une valeur seuil de probabilité.

8. Système selon l'une quelconque des revendications précédentes, **caractérisé en ce que**
l'émission comprend un message d'avertissement et/ou un message de diagnostic et/ou un code d'erreur; dans lequel le dispositif de commande (50) est configuré facultativement pour stocker l'émission dans une mémoire de diagnostic.

9. Procédé destiné à la surveillance de l'état d'une roue (210, 420) d'un véhicule ferroviaire (10), dans lequel au moins un paramètre de fonctionnement pour la roue (210, 420) est détecté lors d'un événement de freinage ; une valeur de température pour la roue (210, 420) est déterminée à l'aide du paramètre de fonctionnement détecté ; et une émission est générée et émise en fonction de la valeur de température déterminée, **caractérisé en ce que**
la valeur de température déterminée pour la roue (210, 420) comprend une température moyenne d'une surface de roulement de la roue (210, 420) et une répartition de températures le long de la surface de roulement de la roue (210, 420) et une température au niveau d'une surface de contact de la roue (210, 420).
